# EUROPÄISCHE PATENTSCHRIFT

(11) **EP 0 858 618 B1**
(45) Veröffentlichungstag und Bekanntmachung des Hinweises auf die Patenterteilung: **16.06.1999**
(21) Anmeldenummer: 96934386.2
(22) Anmeldetag: 28.08.1996
(51) Int. Cl.: G03G 15/00, G03G 15/16

(54) **ELEKTROGRAFISCHER DRUCKER MIT AUSGLEICHSVORRICHTUNGEN**
ELECTROGRAPHIC PRINTER
IMPRIMANTE ELECTROGRAPHIQUE AVEC DISPOSITIFS DE COMPENSATION

(30) Priorität: 03.11.1995 DE 19541061
(43) Veröffentlichungstag der Anmeldung: 19.08.1998
(73) Patentinhaber: Océ Printing Systems GmbH, 85586 Poing (DE)
(72) Erfinder: KOPP, Walter, D-82024 Taufkirchen (DE); STÜRZER, Anton, D-85567 Grafing (DE); WINDELE, Josef, D-82178 Puchheim (DE); OLBRICH, Otto, D-82024 Taufkirchen (DE)
(74) Vertreter: Schaumburg, Thoenes & Thurn
(86) Internationale Anmeldenummer: DE9601591
(87) Internationale Veröffentlichungsnummer: WO9717635

(56) Entgegenhaltungen:
- EP-A- 0 432 295
- WO-A-94/27193
- US-A- 4 131 358
- US-A- 5 166 736
- PATENT ABSTRACTS OF JAPAN vol. 006, no. 242 (M-175), 30.November 1982 & JP 57 141346 A (CANON KK), 1.September 1982,

## Beschreibung

Die Erfindung betrifft einen elektrografischen Drucker, mit einem Bildzwischenträger zum gleichzeitigen Bedrucken eines ersten Bahnabschnittes eines Endlos-Trägermaterials und eines neben dem ersten Bahnabschnitt mit Abstand angeordneten zweiten Bahnabschnittes, mit einer Transportvorrichtung, die die Bahnabschnitte entlang einer Transportbahn am Bildzwischenträger vorbeiführt, mit mindestens einer Spannvorrichtung, die den ersten Bahnabschnitt und den zweiten Bahnabschnitt während des Druckvorganges gegen den Bildzwischenträger vorspannt, mit mindestens einem in Transportrichtung gesehen hinter der Transportvorrichtung angeordneten Bahnspanner, der die Bahnabschnitte während des Druckvorganges mit einer Zugspannung in Transportrichtung beaufschlagt, und mit einer zwischen der Transportvorrichtung und der Spannvorrichtung angeordneten Ausgleichsvorrichtung, die während des Druckvorganges den ersten Bahnabschnitt bzw. den ersten und zweiten Bahnabschnitt entgegen der Transportrichtung vorspannt.

Die Erfindung befaßt sich mit einer Weiterentwicklung einer elektrografischen Druckeinrichtung zum Bedrucken von bandförmigen Aufzeichnungsträgern unterschiedlicher Bandbreite nach der WO 94/27193. Die dort beschriebene Druckeinrichtung hat einen elektrografisch arbeitenden Bildzwischenträger, beispielsweise eine Fotoleitertrommel oder eine über mehrere Umlenkrollen geführte Fotoleiterbahn, dessen nutzbare Breite dem doppelten Breitenformat eines Standardformulars gemäß DIN A4 oder eines Letter-Size-Formats entspricht. Ebenso sind die weiteren Aggregate, wie die Fixierstation, die Entwicklerstation, die Reinigungsstation etc. auf diese nutzbare Breite ausgelegt.

Mit dieser bekannten Druckeinrichtung sind verschiedene Betriebsarten möglich. So kann im sogenannten Simplexbetrieb ein Aufzeichnungsträger mit bis zur doppelten Breite eines Blattes im DIN A4-Format oder im Letter-Size-Format in herkömmlicher Form bedruckt werden. In einem Parallel-Simplexbetrieb können zwei nebeneinander angeordnete schmale Aufzeichnungsträger, z.B. mit einer Breite gemäß DIN A4, in Nebeneinanderstellung durch die Druckeinrichtung geführt und bedruckt werden.

Bei einer weiteren Betriebsart, dem einfarbigen Duplexbetrieb, wird die Bahn des Aufzeichnungsträgers beim Transport durch die Druckeinrichtung gewendet, so daß sich zwei Bahnabschnitte ergeben: Während des ersten Druckvorganges wird ein erster Bahnabschnitt der Bahn mit der Vorderseite an der Umdruckstelle vorbeigeführt und anschließend der Fixierstation zugeleitet, in der das Tonerbild unter Einwirkung von Wärme und Druck wischfest mit dem Endlos-Trägermaterial verbunden wird. Nach dem Fixieren wird die Bahn seitlich versetzt, gewendet und in Form eines zweiten Bahnabschnittes erneut der Umdruckstelle zugeführt und auf der Rückseite bedruckt. Auf diese Weise ist es möglich, den ersten und zweiten Bahnabschnitt gleichzeitig an derselben Umdruckstelle zu bedrucken. Durch Verwendung verschiedenfarbiger Farbpartikel in verschiedenen Entwicklereinheiten der Druckeinheit ist auch ein zweifarbiger Duplexbetrieb möglich.

Bei einer anderen Betriebsart, dem zweifarbigen Simplexbetrieb, wird die Bahn beim Transport in der Druckeinrichtung um mindestens eine Bahnbreite parallel versetzt, und die versetzten Bahnabschnitte werden in Nebeneinanderstellung gemeinsam an der Umdruckstelle vorbeigeführt. Beim ersten Vorbeilauf der Bahn an der Umdruckstelle werden Bild- und Textelemente mit einer ersten Farbe bedruckt und anschließend fixiert; beim zweiten Vorbeilauf der Bahn mit Versatz werden Bild- und Textelemente mit der zweiten Farbe bedruckt.

Die in der WO 94/27193 beschriebene Druckeinrichtung arbeitet nach dem Prinzip der Elektrophotographie, bei dem als Bildzwischenträger ein Fotoleiter verwendet wird, auf dem mit Hilfe einer Lichtquelle, beispielsweise eines Lasers oder einer LED-Zeile, ein latentes Ladungsbild entsprechend dem zu druckenden Druckbild aufgebracht wird. Innerhalb einer nahe des Fotoleiters angeordneten Entwicklerstation werden Farbpartikel einer gewünschten Farbe auf den Fotoleiter übertragen und das Ladungsbild mit Tonerpartikeln eingefärbt. An die Entwicklerstation schließt sich die Druckeinheit an, in der eine mit Abstand zum Fotoleiter angeordnete Koronaeinrichtung das Tonerbild mittels eines elektrischen Feldes auf das zwischen Fotoleiter und Koronaeinrichtung hindurchgeführte Endlos-Trägermaterial überträgt, das anschließend der Fixierstation zugeführt wird, in der das Tonerbild durch Wärme und Druck wischfest mit dem Endlos-Trägermaterial verbunden wird. Während der Übertragung des Tonerbildes wird die Luft zwischen der Koronaeinrichtung und dem Endlos-Trägermaterial durch hohe Feldstärken ionisiert, wodurch Ladungsträger auf der dem Fotoleiter abgewandten Seite des Endlos-Trägermaterials erzeugt werden. Dadurch entsteht ein elektrostatisches Kraftfeld zwischen Endlos-Trägermaterial und Fotoleiter, das einerseits ein Anhaften des Endlos-Trägermaterials an der Oberfläche des Fotoleiters und andererseits ein Übertragen des auf dem Fotoleiter befindlichen Tonerbildes auf das Endlos-Trägermaterial bewirkt. Da die Geschwindigkeit, mit der sich die Oberfläche des Fotoleiters bewegt, geringfügig größer ist als die Geschwindigkeit, mit der das Endlos-Trägermaterial am Fotoleiter vorbeigeführt wird, wird das aufgrund der Anziehungskraft an der Oberfläche des Fotoleiters anhaftende Endlos-Trägermaterial mitgerissen und löst sich erst außerhalb der Umdruckstelle von der Oberfläche des Fotoleiters. Dieses undefinierte Loslösen des Endlos-Trägermaterials von der Oberfläche des Fotoleiters erfolgt unregelmäßig, wodurch Druckbildverwischer und Druckbildlagefehler entstehen, die die Qualität des Druckbildes verschlechtern.

Aus diesem Grund sieht der bekannte Drucker zwischen der Transportvorrichtung und der Spannvorrichtung eine sich annähernd über die gesamte Breite des Fotoleiters erstrekkende Ausgleichsvorrichtung vor, die gleichmäßig an der dem Fotoleiter abgewandten Seite des ersten und/oder zweiten Bahnabschnittes anliegt und den ersten und/oder zweiten Bahnabschnitt entgegen der Transportrichtung mit gleicher Kraft vorspannt, wodurch eine der Anziehungskraft entgegenwirkende Gegenkraft verursacht wird, die zu einem definierten Loslösen des bzw. der Bahnabschnitte von der Oberfläche des Fotoleiters im Bereich der Umdruckstelle führt.

Während des Duplexbetriebes und des Zweifarben-Simplexbetriebes kommt es während des Fixiervorganges des ersten Bahnabschnittes insbesondere durch die Hitzeinwirkung zu einem Schrumpfen, d.h. zu einer Verkürzung des Endlos-Trägermaterials, das als zweiter Bahnabschnitt der Umdruckstelle erneut zugeführt wird. Durch die Verkürzung des Endlos-Trägermaterials wird die Ausgleichsvorrichtung durch den verkürzten zweiten Bahnabschnitt, der bereits durch die Fixierstation gelaufen ist, vom Fotoleiter wegbewegt. Dadurch wird der unverkürzte erste Bahnabschnitt nicht mehr von der Ausgleichsvorrichtung vorgespannt, so daß er sich außerhalb der Umdruckstelle undefiniert von der Oberfläche des Fotoleiters löst, was Druckbildverwischer und Druckbildlagefehler zur Folge hat, die die Qualität des Druckbildes verschlechtern.

Es ist Aufgabe der Erfindung, einen elektrografischen Drucker bereitzustellen, dessen Bildzwischenträger Tonbilder mit hoher Qualität auf das Endlosträgermaterial überträgt.

Diese Aufgabe wird gelöst durch einen elektrografischen Drucker mit einem Bildzwischenträger zum gleichzeitigen Bedrucken eines ersten Bahnabschnittes eines Endlos-Trägermaterials und eines neben dem ersten Bahnabschnitt mit Abstand angeordneten zweiten Bahnabschnittes, mit einer Transportvorrichtung, die die beiden Bahnabschnitte entlang einer Transportbahn am Bildzwischenträger vorbeiführt, mit mindestens einer Spannvorrichtung, die den ersten Bahnabschnitt und den zweiten Bahnabschnitt während des Druckvorganges gegen den Bildzwischenträger vorspannt, mit mindestens einem in Transportrichtung gesehen hinter der Transportvorrichtung angeordneten Bahnspanner, der die Bahnabschnitte während des Druckvorganges mit einer Zugspannung in Transportrichtung beaufschlagt, mit einer zwischen der Transportvorrichtung und der Spannvorrichtung angeordneten ersten Ausgleichsvorrichtung, die während des Druckvorganges den ersten Bahnabschnitt entgegen der Transportrichtung vorspannt, und mit einer von der ersten Ausgleichsvorrichtung getrennten zweiten Ausgleichsvorrichtung, die den zweiten Bahnabschnitt während des Druckvorganges entgegen der Transportrichtung vorspannt.

Vorteilhafte Weiterbildungen der Erfindung ergeben sich aus den abhangigen Ansprüchen.

Durch Verwendung einer von der ersten Ausgleichsvorrichtung getrennten zweiten Ausgleichsvorrichtung ist es möglich, die beiden Bahnabschnitte während des Druckvorganges unabhängig voneinander entgegen der Transportrichtung vorzuspannen. Auf diese Weise wird sichergestellt, daß die Bahn aus Endlos-Trägermaterial in jeder Betriebsart des Druckers, d.h. insbesondere während des Duplexbetriebes und des Zweifarben-Simplexbetriebes, trotz toleranzbedingter oder durch den Fixiervorgang verursachter Längenunterschiede zwischen erstem und zweitem Bahnabschnitt ein gleichmäßiges Vorspannen der Bahnabschnitte durch die Ausgleichsvorrichtungen erfolgt, wodurch ein definiertes Loslösen des bzw. der Bahnabschnitte von der Oberfläche des Fotoleiters im Bereich der Umdruckstelle erzielt und ein Übertragen des Tonerbildes mit gleichbleibend hoher Qualität auf das Endlos-Trägermaterial ermöglicht wird.

Vorzugsweise befindet sich die zweite Ausgleichsvorrichtung in Transportrichtung gesehen in derselben Ebene mit der ersten Ausgleichsvorrichtung, wobei beide Ausgleichsvorrichtungen denselben Abstand vom Fotoleiter haben. Durch diese Bauweise wird sichergestellt, daß insbesondere während des Simplexbetriebes eine Bahn, die breiter ist als eine der beiden Ausgleichsvorrichtungen, gleichmäßig durch beide Ausgleichsvorrichtungen vorgespannt wird. Gleichzeitig ist bei dieser Ausführungsform die Verwendung gleichartiger Bauteile für die erste und zweite Ausgleichsvorrichtung möglich, wodurch der Fertigungs- und Montageaufwand verringert wird.

Besonders vorteilhaft ist es, wenn die erste und zweite Ausgleichsvorrichtung starr miteinander verbunden sind, wenn ein einziger Bahnabschnitt bedruckt wird, dessen Breite größer ist als die Hälfte der gesamten Breite der Transportbahn. Durch das starre Verbinden der beiden Ausgleichsvorrichtungen miteinander wird eine gleichmäßige und gleichsinnige Bewegung der beiden Ausgleichsvorrichtungen sichergestellt und ein ungleichmäßiges Vorspannen des Bahnabschnittes verhindert. Die beiden Ausgleichsvorrichtungen können beispielsweise durch eine Schraubverbindung fest miteinander verbunden werden. Eine weitere Möglichkeit ist die Verwendung eines in einer der Ausgleichsvorrichtungen verschieblich aufgenommenen Bolzens, der in eine an der anderen Ausgleichsvorrichtung vorgesehene Öffnung aufgenommen werden kann, wodurch die beiden Ausgleichsvorrichtungen starr miteinander verbunden sind. Des weiteren ist die Verwendung einer mechanischen Kupplung möglich, die zwischen der ersten und zweiten Ausgleichsvorrichtung angeordnet, die beiden Ausgleichsvorrichtungen miteinander koppelt. Die Ansteuerung dieser Kupplungseinrichtung kann sowohl automatisch durch die Steuerung des Druckers als auch von Hand durch den Bediener erfolgen.

Als Ausgleichsvorrichtung wird beispielsweise eine sich in ihrer Längsrichtung quer zur Transportrichtung erstreckende, um eine in der Längsrichtung verlaufende Achse schwenkbare Ausgleichsschwinge verwendet, die den jeweiligen Bahnabschnitt federnd vorspannt. Zum federnden Vorspannen der Ausgleichsvorrichtungen eignen sich mechanische Federelemente, wie Druckfedern, Tellerfedern oder ähnliches. Des weiteren ist es möglich, pneumatische oder hydraulische Dämpfungseinrichtungen zu verwenden, wie beispielsweise kleine hydraulische oder pneumatische Stoßdämpfer, deren Dämpfungsrate an das jeweils verwendete Endlos-Trägermaterial angepaßt werden kann.

Bei einer anderen Ausführungsform hat jede Ausgleichsvorrichtung mehrere um eine quer zur Transportbahn verlaufende Achse schwenkbar gelagerte, nebeneinander mit Abstand angeordnete Ausgleichselemente, die federnd am jeweiligen Bahnabschnitt anliegen. Durch Verwendung mehrerer Ausgleichselemente spannen nur diejenigen Ausgleichselemente den Bahnabschnitt vor, die am Bahnabschnitt anliegen, so daß ein im Vergleich zu einem breiten Bahnabschnitt schmaler Bahnabschnitt von nur wenigen Ausgleichselementen vorgespannt wird und die auf den schmalen Bahnabschnitt wirkende Vorspannkraft entsprechend geringer ist. Auch bei dieser Ausführungsform werden die Ausgleichselemente durch mechanische Federelemente, wie Druckfedern, Tellerfedern oder ähnliches, oder mit Hilfe hydraulischer oder pneumatischer Dämpfungseinrichtungen federnd vorgespannt. Bei einer Weiterbildung dieser Ausführungsform wird jedes Ausgleichselement mittels einer Blattfeder, deren eines Ende ortsfest eingespannt ist, federnd vorgespannt. Die Blattfeder hat an ihrem anderen Ende mehrere Federzungen, die während des Druckvorganges am jeweiligen Ausgleichselement anliegen, wobei mindestens eine der Federzungen mittels einer Betätigungseinrichtung vom Ausgleichselement wegbewegt werden kann. Auf diese Weise wird die auf das jeweilige Ausgleichselement wirkende Vorspannkraft, beispielsweise bei einer Unterbrechung des Druckvorganges, verringert. Besonders vorteilhaft ist es dabei, die Blattfeder lang auszubilden, um eine flache Kennlinie zu erhalten, damit sich die Federkraft im Wirkungsbereich des Ausgleichselementes nur geringfügig ändert. Bevorzugt werden drei Federzungen verwendet, wobei die mittlere Federzunge stärker ausgebildet ist und von der Betätigseinrichtung verstellt wird.

Bei einer weiteren Ausführungsform hat jede Ausgleichsvorrichtung mehrere in einer Ebene nebeneinander mit Abstand angeordnete Ausgleichselemente, wobei jedes Ausgleichselement als eine im Querschnitt schwingenförmige Blattfeder ausgebildet ist. Durch den Einsatz dieser vorgefertigten Blattfedern kann auf zusätzliche Federelemente verzichtet werden, wodurch der Aufwand in der Montage sinkt.

Die Spannvorrichtung des elektrografischen Druckers hat mindestens eine in Transportrichtung gesehen vor dem Bildzwischenträger angeordnete, sich quer zur Transportrichtung erstreckende Umlenkschiene, mindestens eine zwischen der Umlenkschiene und dem Bildzwischenträger angeordnete, schwenkbar gelagerte untere Umdruckschwinge und mindestens eine zwischen dem Bildzwischenträger und den Ausgleichsvorrichtungen angeordnete, schwenkbar gelagerte obere Umdruckschwinge. In der ersten Betriebsart des Druckers, in der die beiden Bahnabschnitte bedruckt werden, spannen die beiden Umdruckschwingen die Bahnabschnitte gegen den Bildzwischenträger vor, während sie in der zweiten Betriebsart des Drukkers, in der die Bahnabschnitte nicht bedruckt werden, die Bahnabschnitte im Abstand zum Bildzwischenträger halten. Durch Verwendung der beiden Umdruckschwingen ist es möglich, die Bahnabschnitte sowohl in der ersten als auch in der zweiten Betriebsart gleichmäßig vorzuspannen.

Bei einer bevorzugten Ausführungsform spannen die erste und zweite Ausgleichsvorrichtung den ersten bzw. zweiten Bahnabschnitt in der ersten Betriebsart entgegen der Transportrichtung vor und verringern in der zweiten Betriebsart die Vorspannung an den jeweiligen Bahnabschnitt. Da während der zweiten Betriebsart das Endlos-Trägermaterial nicht am Bildzwischenträger anliegt und demzufolge keine Anziehungskräfte auf den ersten bzw. zweiten Bahnabschnitt wirken, ist es von Vorteil, die von den Ausgleichsvorrichtungen verursachten Vorspannungen, die diesen Anziehungskräften entgegenwirken, zu verringern, um eine ungleichmäßige Belastung der Bahnabschnitte zu verhindern und gleichzeitig einen störungsfreien Transport durch die Transportvorrichtung sicherzustellen.

Vorzugsweise wird die Spannvorrichtung und die Ausgleichsvorrichtung und/oder der Bahnspanner durch eine Stelleinrichtung miteinander gekoppelt, die die Vorrichtungen gleichzeitig in die erste bzw. zweite Betriebsart stellt.

Die Erfindung wird im folgenden anhand der Zeichnungen näher erläutert. Darin zeigen:
- Fig. 1: eine Prinzipdarstellung eines Druckers, der im Simplexbetrieb arbeitet,
- Fig. 2: eine Prinzipdarstellung des Druckers nach der Figur 1, der im Parallel-Simplexbetrieb arbeitet,
- Fig. 3: eine Prinzipdarstellung eines Druckers nach der Figur 1, der im Duplexbetrieb arbeitet,
- Fig. 4: eine Prinzipdarstellung des Druckers nach der Figur 1, der im Zweifarben-Simplexbetrieb arbeitet,
- Fig. 5: eine Seitenansicht eines Ausführungsbeispieles einer Druckereinheit,
- Fig. 6: eine Draufsicht der Druckereinheit nach der Figur 5 beim Bedrucken zweier nebeneinander mit Abstand angeordneter Bahnabschnitte,
- Fig. 7: eine Draufsicht der Druckeinheit nach der Figur 5 beim Bedrucken eines sich annähernd über die gesamte Breite eines Fotoleiters erstreckenden ersten Bahnabschnittes,
- Fig. 8: eine Draufsicht einer zweiten Ausführungsform einer Druckeinheit, mit mehreren Ausgleichselementen,
- Fig. 9A: eine vergrößerte Seitenansicht eines Ausgleichselementes nach der Figur 8,
- Fig. 9B: eine teilweise geschnittene Rückansicht des Ausgleichselementes nach Figur 9A, geschnitten entlang der Schnittlinie I-I,
- Fig. 10A: eine vergrößerte Seitenansicht einer dritten Ausführungsform einer Druckereinheit mit mehreren Federausgleichselementen,
- Fig. 10B: eine teilweise geschnittene Rückansicht des Federausgleichselementes nach der Figur 10A, geschnitten entlang der Schnittlinie II-II
- Fig. 11: eine Seitenansicht einer vierten Ausführungsform einer Druckeinheit mit Ausgleichselementen, die mittels Blattfedern vorgespannt werden, und
- Fig. 12: eine Draufsicht einer Blattfeder, die in der Druckeinheit nach Fig. 11 Verwendung findet.
- Fig. 13: eine Seitenansicht eines Ausführungsbeispieles einer Druckereinheit mit Rollen als Umlenkelemente.

Im folgenden werden Einzelheiten der Erfindung unter Verwendung eines Hochleistungsdruckers beschrieben, der in verschiedenen Betriebsarten arbeitet, die in den Figuren 1 bis 4 dargestellt sind (vgl. auch WO-A-94/27193). Der Drucker hat eine Transportvorrichtung 10, die nahe einer Druckeinheit 12 angeordnet Endlos-Trägermaterial durch die Druckeinheit 12 fördert, in der das auf einer Fotoleitertrommel 14 aufgebrachte, mit Toner eingefärbte Ladungsbild mittels einer Koronaeinrichtung (nicht dargestellt) auf das Trägermaterial übertragen wird. Anschließend wird das Trägermaterial einer Fixierstation 16 zugeführt, in der das noch verwischbare Tonerbild auf dem Trägermaterial mit Hilfe von Druck und Temperatur wischfest mit dem Trägermaterial verbunden wird. In Transportrichtung gesehen vor der Druckeinheit 12 ist eine erste Umlenkeinheit 18 angeordnet, die das Trägermaterial der Druckeinheit 12 zuleitet und entsprechend der ausgewählten Betriebsart das Trägermaterial wenden (siehe Figur 3) oder auch nur seitlich versetzen kann (siehe Figur 4). Eine zweite Umlenkeinheit 20 ist in Transportrichtung gesehen nach der Fixierstation 16 angeordnet. Diese zweite Umlenkeinheit 20 stapelt das bedruckte Trägermaterial und kann, gleichfalls abhängig von der gewählten Betriebsart, das Material außerdem der ersten Umlenkeinheit 18 zuführen, wie später noch erläutert wird.

Figur 1 zeigt den Drucker in einer ersten Betriebsart, dem Simplexbetrieb, bei dem ein erster Bahnabschnitt A des Trägermaterials von einem Stapel 22 durch die erste Umlenkeinheit 18 der Druckeinheit 12 zugeführt wird. Nach dem Bedrukken transportiert die Transportvorrichtung 10 den Bahnabschnitt A in Richtung der Fixierstation 16, in der das Tonerbild fest mit dem Trägermaterial verbunden wird. Anschließend stapelt die zweite Umlenkeinheit 20 den Bahnabschnitt A auf einem zweiten Stapel 24 auf.

Figur 2 zeigt den Drucker in einer zweiten Betriebsart, dem Parallel-Simplexbetrieb, in dem ein erster Bahnabschnitt A und ein daneben angeordneter zweiter Bahnabschnitt B gleichzeitig durch die Druckeinheit 12 und die Fixierstation 16 geführt wird und anschließend von der zweiten Umlenkeinheit 20 auf zwei Stapeln 24 und 26 aufgestapelt wird.

In Figur 3 ist eine dritte Betriebsart des Druckers dargestellt, der Duplexbetrieb, bei dem das Endlos-Trägermaterial auf der Vorder- und Rückseite bedruckt wird. Zu diesem Zweck wird das Trägermaterial in einem ersten Bahnabschnitt A ausgehend von einem ersten Stapel 22 der Druckeinheit 12 zugeführt. Nach dem Bedrucken wird der erste Bahnabschnitt A durch die Fixierstation 16 geleitet und anschließend durch die zweite Umlenkeinheit 20 der ersten Umlenkeinheit 18 zugeführt. Die erste Umlenkeinheit 18 wendet das Trägermaterial und versetzt es seitlich um mindestens eine Bahnbreite, so daß nunmehr die Rückseite des Trägermaterials der Druckeinheit 12 zugeführt werden kann. Nach dem Wenden wird das Trägermaterial als zweiter Bahnabschnitt B bezeichnet. Hat der zweite Bahnabschnitt B die Druckeinheit 12 durchlaufen und trägt das Trägermaterial auf seiner Rückseite ein zweites Druckbild, wird es der Fixierstation 16 zugeführt, die das Druckbild auf der Rückseite des Endlos-Trägermaterials wischfest mit der Oberfläche des Endlos-Trägermaterials verbindet. Nach Beendigung des Fixiervorganges wird das Endlos-Trägermaterial in Form eines Stapels 24 aufeinandergestapelt.

Figur 4 zeigt eine vierte Betriebsart, den zweifarbigen Simplexbetrieb, bei dem die Vorderseite des Endlos-Trägermaterials zuerst in einer ersten Farbe und bei einem sich daran anschließenden zweiten Druckdurchlauf in einer zweiten Farbe bedruckt wird. Zu diesem Zweck wird das Trägermaterial als erster Bahnabschnitt A der Druckeinheit 12 mit Hilfe der ersten Umlenkeinheit 18 zugeführt. Nach dem Bedrucken des Trägermaterials durch die Druckeinheit 12 transportiert die Transportvorrichtung 10 das Trägermaterial in die Fixierstation 16, um das Tonerbild fest mit dem Trägermaterial zu verbinden. Nach Beendigung des Fixiervorganges wird das Trägermaterial durch die zweite Umlenkeinheit 20 erneut der ersten Umlenkeinheit 18 zugeführt, die das Trägermaterial seitlich mindestens eine Bahnbreite versetzt zur Druckeinheit 12 leitet. Nach dem Versetzen des Trägermaterials durch die erste Umlenkeinheit 18 wird der Abschnitt des Trägermaterials als zweiter Bahnabschnitt B bezeichnet. Dieser Bahnabschnitt B durchläuft die Druckeinheit 12, in der das zweite Druckbild auf den Bahnabschnitt B übertragen wird. Nachdem das Druckbild von dem Trägermaterial aufgenommen worden ist, fördert die Transportvorrichtung 10 den zweiten Bahnabschnitt B der Fixierstation 16 zu. In der Fixierstation 16 wird das zweite Druckbild auf dem zweiten Bahnabschnitt B fixiert, der anschließend durch die zweite Umlenkeinheit 20 auf einem zweiten Stapel 24 aufgestapelt wird.

Nachfolgend werden verschiedene Ausführungsformen einer Druckeinheit detailliert beschrieben, die in dem zuvor gezeigten Drucker verwendet werden können.

Figur 5 zeigt eine Seitenansicht einer ersten Ausführungsform einer Druckeinheit 30 mit einer Fotoleitertrommel 32 und einer Spannvorrichtung 34, die eine Bahn 36 aus Endlos-Trägermaterial in einem ersten Betriebszustand, d.h. während des Druckvorganges, gegen die Fotoleitertrommel 32 vorspannt und an einer Umdruckstelle 38 vorbeiführt. In einem zweiten Betriebszustand hält die Spannvorrichtung 34 die Bahn 36 mit Abstand zu der Fotoleitertrommel 32 (gestrichelt dargestellt). Die Spannvorrichtung 34 hat eine unterhalb der Umdruckstelle 38 angeordnete untere Umdruckschwinge 40, die in ihrer quer zur Transportrichtung verlaufenden Längsrichtung um eine untere Achse 42 schwenkbar gelagert ist. Oberhalb der Umdruckstelle 38 ist eine gleichartig ausgebildete obere Umdruckschwinge 44 angeordnet, die in ihrer quer zur Transportrichtung verlaufenden Längsrichtung um eine obere Achse 46 schwenkbar gelagert ist. Ein weiterer Bestandteil der Spannvorrichtung 34 ist ein in Transportrichtung gesehen vor der unteren Umdruckschwinge 40 angeordnete, sich quer zur Transportrichtung erstreckende Umlenkschiene 48, die die Bahn 36 der unteren Umdruckschwinge 40 in einer vorbestimmten Lage zuleitet.

Im Bereich der Umdruckstelle 38 ist ferner auf der der Fotoleitertrommel 32 abgewandten Seite der Bahn 36 zwischen der unteren Umdruckschwinge 40 und der oberen Umdruckschwinge 44 eine Koronaeinrichtung 50 mit einem parallel zur Längsachse der Fotoleitertrommel 32 mit gleichbleibendem Abstand dazu gespannten Koronadraht 52 vorgesehen.

In Transportrichtung gesehen hinter der Spannvorrichtung 34 ist parallel zur Längsachse der Fotoleitertrommel 32 eine Drehachse 54 angeordnet, auf der zwei gleichartig ausgebildete, sich quer zur Transportrichtung erstreckende Ausgleichsschwingen 56 und 58 schwenkbar gelagert sind, wovon in Figur 5 nur die zweite Ausgleichsschwinge 58 zu sehen ist. Jede der Ausgleichsschwingen 56 und 58 hat einen Führungsabschnitt 60, der an der Unterseite der Bahn 36 anliegt und auf seiner der Bahn 36 abgewandten Seite eine Druckfeder 62 trägt, die sich am Gestell des Druckers abstützen und die erste Ausgleichsschwinge 56 bzw. die zweite Ausgleichsschwinge 58 in der ersten Betriebsart federnd gegen die Bahn 36 vorspannt.

Die Bahn 36 wird mittels einer Transportvorrichtung 64 an der Druckeinheit 30 vorbeigeführt. Die Transportvorrichtung 64 hat insgesamt vier Raupeneinheiten 66, 68, 70 und 72, wovon in Figur 5 jedoch nur die vierte Raupeneinheit 72 zu sehen ist, deren Aufbau dem Aufbau der Raupeneinheiten 66, 68 und 70 gleicht.

Die Raupeneinheit 72 hat einen in Transportrichtung der Bahn 36 ausgerichteten Transportriemen 74, der auf einem Antriebsrad 76 größeren Durchmessers aufgezogen ist und mittels eines Spannrades 78 kleineren Durchmessers, das mit Abstand zum Antriebsrad 76 zu diesem fluchtend angeordnet ist, unter Vorspannung gehalten wird. Auf der radial nach außen abgewandten Oberfläche des Transportriemens 74 sind mehrere in Transportrichtung hintereinander mit gleichem Abstand angeordnete Transportstacheln 80 befestigt. Die Transportstacheln 80 greifen in Transportlöcher 82 ein, die gleichfalls in Transportrichtung gesehen mit gleichbleibendem Abstand am linken und am rechten Rand der Bahn 36 ausgebildet sind.

In Transportrichtung gesehen nach der Transportvorrichtung 64 ist in Figur 5 ein Bahnspanner 84 gezeigt, der sich in Längsrichtung quer zur Transportrichtung erstreckt und um eine parallel zur Längsachse der Fotoleitertrommel 32 angeordnete Achse 86 schwenkbar gelagert ist. Der Bahnspanner 84 ist als Schwinge ausgebildet, die in der ersten Betriebsart mit ihrem sich verjüngenden Ende 88 unter Vorspannung an der Bahn 36 anliegt und in der zweiten Betriebsart mittels eines Aktuators (nicht dargestellt) von der Bahn 36 weg geschwenkt wird.

Figur 6 zeigt eine Draufsicht auf die Druckeinheit 30 während des Bedruckens zweier Bahnabschnitte A und B der Bahn 36 aus Endlos-Trägermaterial. Zu diesem Zweck wird der erste Bahnabschnitt A mittels der beiden Raupeneinheiten 66 und 68 und der zweite Bahnabschnitt B mittels der beiden Raupeneinheiten 70 und 72 an der Umdruckstelle 38 vorbeigeführt, wobei die Spannvorrichtung 34 die beiden Bahnabschnitte A und B gegen die Oberfläche der Fotoleitertrommel 32 vorspannt. Nachdem die beiden Bahnabschnitte A und B die Umdruckstelle 38 passiert haben, werden sie über die ihnen jeweils zugeordnete erste Ausgleichsschwinge 56 bzw. zweite Ausgleichsschwinge 58 geleitet, die die beiden Bahnabschnitte A und B unabhängig voneinander vorspannen.

Figur 7 zeigt eine Draufsicht der Druckeinheit 30 während des Bedruckens eines einzelnen, besonders breiten Bahnabschnittes A der Bahn 36 aus Endlos-Trägermaterial, die sowohl auf der ersten Ausgleichsschwinge 56 als auch auf der zweiten Ausgleichsschwinge 58 aufliegt. Der Transport erfolgt über die dritte und vierte Raupeneinheit 70 und 72, die auf die Breite des Bahnabschnittes A entsprechend eingestellt sind, während die erste und zweite Raupeneinheit 66 bzw. 68 seitlich aus der Transportbahn verfahren sind, in Figur 8 links dargestellt. Um eine gleichmäßige Vorspannung des Bahnabschnittes A über die gesamte Breite zu erzielen, sind die beiden Ausgleichsschwingen 56 und 58 an ihren einander zugewandten Stirnflächen mittels eines Bolzens 90 fest miteinander verbunden.

Figur 8 zeigt eine zweite Ausführungsform einer Druckeinheit 100 mit einer Fotoleitertrommel 102 und einer Spannvorrichtung 104 während des Bedruckens zweier Bahnabschnitte A und B einer Bahn 106 aus Endlos-Trägermaterial. Die beiden Bahnabschnitte A und B werden jeweils durch eine erste und zweite Raupeneinheit 108 und 110 bzw. eine dritte und vierte Raupeneinheit 112 und 114 an der Fotoleitertrommel 102 vorbeigeführt. Der Längenausgleich der Bahnabschnitte A und B erfolgt über mehrere Ausgleichselemente 116, die um eine parallel zur Längsachse der Fotoleitertrommel 102 angeordnete Drehachse 118 schwenkbar gelagert sind und an der der Fotoleitertrommel 102 abgewandten Unterseite des ersten Bahnabschnittes A bzw. zweiten Bahnabschnittes B unter Vorspannung anliegen.

Figur 9A zeigt eine vergrößerte Seitenansicht der Ausgleichselemente 116, die jeweils mit einem Lagerabschnitt 120 an der Drehachse 118 gelagert sind und mit einem Führungsabschnitt 122 an der Unterseite der Bahn 106 anliegen. Auf der der Bahn 106 abgewandten Seite des Führungsabschnittes 122 ist an jedem Ausgleichselement 116 eine kleine Druckfeder 124 befestigt, die sich mit ihrem anderen Ende am Gestell 126 des Druckers abstützt und so das Ausgleichselement federnd gegen die Bahn 106 vorspannt. Figur 9B zeigt eine teilweise geschnittene Rückansicht der Ausgleichselemente 116 entlang der Schnittlinie I-I der Figur 9A. Wie aus Figur 9B ersichtlich, sind die Ausgleichselemente 116 an ihrem jeweils in Transportrichtung ausgerichteten Seitenkanten 128 abgeschrägt ausgebildet, wodurch ein Beschädigen der Seitenkanten der Bahn 106 verhindert wird.

Figur 10A zeigt eine dritte Ausführungsform einer Druckeinheit, bei der Federausgleichselemente 128 verwendet werden. Diese Federausgleichselemente 130 haben einen Befestigungsabschnitt 132, mit dem sie am Gestell 134 des Druckers befestigt sind, und einen Führungsabschnitt 136, auf dessen Oberseite eine Bahn 138 des Endlos-Trägermaterials entlanggeführt wird. Figur 10B zeigt eine geschnittene Rückansicht entlang der Schnittlinie II-II der Figur 10A, aus der erkennbar ist, daß die Federausgleichselemente 130 an ihren in Transportrichtung verlaufenden Seitenkanten 140 abgeschrägt sind, um eine Beschädigung der Kanten der Bahn 138 zu verhindern.

Durch Verwendung vieler kleiner Ausgleichselemente, wie sie im zweiten und dritten Ausführungsbeispiel beschrieben sind, die jeweils nur mit geringer Kraft gegen die Unterseite der Bahn aus Endlos-Trägermaterial unter Vorspannung anliegen, ist es möglich, auch besonders schmale Bahnabschnitte durch den Drucker zu führen, da die Vorspannkraft, die nur durch die tatsächlich im Einsatz befindlichen Ausgleichselemente bestimmt wird, sehr gering ist und ein zu starkes Vorspannen des Endlos-Trägermaterials vermieden wird.

Figur 11 zeigt eine Seitenansicht einer vierten Ausführungsform einer Druckeinheit 150, bei der mehrere Ausgleichslemente 152 auf einer gemeinsamen Drehachse 154 schwenkbar gelagert sind, die jeweils durch eine Blattfeder 156 federnd gegen eine Bahn 158 aus Trägermaterial vorgespannt werden. Für jedes Ausgleichselement 152 ist ferner ein radial von der Drehachse 154 nach außen abstehender Zapfen 160 vorgesehen, der in eine am Lagerabschnitt 162 jedes Ausgleichselementes 152 ausgebildete Aussparung 164 ragt. Durch den Zapfen 160 wird die Schwenkbewegung des Ausgleichselementes 154 begrenzt, um zu verhindern, daß bei einer schmalen Bahn 158 eine ihrer Seitenkanten an einem Ausgleichselement 152 einfädelt. Durch ein Schwenken der Drehachse 154 nehmen die Zapfen 160 die Ausgleichselemente 152 mit und bewegen sie gleichzeitig von und gleichsinnig von der Bahn 158 weg.

Die Blattfeder 156 ist mit ihrem einen Ende 166 am Gestell 168 des Druckers befestigt, während das freie andere Ende 170 an der Unterseite des Ausgleichselementes 152 anliegt. Wie aus Figur 12 ersichtlich, hat das Ende 170 zwei schmale seitlich angeordnete Federzungen 172 und 174 und eine zwischen beiden Federzungen 172 und 174 vorgesehene mittlere Federzunge 176 größerer Breite, die, wie in Figur 11 gezeigt, einen senkrecht nach unten abstehenden U-förmigen Abschnitt 178 hat. In diesem U-förmigen Abschnitt 178 ist in einer Aufnahmeöffnung (nicht dargestellt) das freie Ende eines ersten Hebels 180 aufgenommen, der radial von einer Buchse 182 absteht, die auf einer Achse 184 drehbar gelagert ist. Ein rechtwinklig zum ersten Hebel 180 angeordneter zweiter Hebel 186, der gleichfalls von der Buchse 182 radial absteht, liegt mit seinem freien Ende durch die Wirkung einer Feder (nicht dargestellt) unter Vorspannung an einem Nocken 188 an, der auf einer weiteren Achse 190 drehbar gelagert ist.

Während des Druckvorganges liegen alle Federzungen 172, 174 und 176 gleichmäßig am Ausgleichselement 152 an, wodurch die Bahn 158 entgegen der Transportrichtung vorgespannt wird. Soll die an der Bahn 158 vorhandene Vorspannung verringert werden, so wird der Nocken 188 aus seiner neutralen Stellung geschwenkt, wodurch der zweite Hebel 186 in Richtung des Pfeils 192 bewegt wird. Durch die Bewegung des zweiten Hebels 186 wird die Buchse 182 und der mit ihr drehfest verbundene erste Hebel 180 mitbewegt, der mit Hilfe des U-förmigen Abschnittes 178 die mittlere Federzunge 176 vom Ausgleichselement 152 wegbiegt. Dadurch veringert sich die die auf das Ausgleichselement 152 wirkende Federkraft und die Vorspannung an der Bahn 156 nimmt ab.

Bei einer entsprechend der Figur 3 aufgebauten Druckeinrichtung trägt die B-Bahn beim erneuten Durchlauf durch die Umdruckstation (Druckeinheit 12) bereits ein fixiertes Tonerbild. Wird eine Umdruckstation entsprechend einer in der Figur 5 dargestellten Ausführungsform verwendet, kommt das bereits fixierte Tonerbild mit der Umlenkschiene 48 in Kontakt und reibt an dieser. Damit besteht die Gefahr, daß in Transportrichtung des Aufzeichnungsträgers gesehen hinter den runden Umlenkbreichen sich Tonerstaub ablagert, der nach Aufbau einer entsprechenden Menge mitgerissen wird und das Druckbild durch Flecken emfindlich stört. Ähnliches gilt für die Umlenkung im Bereich der Umlenkschiene 48 der A-Bahn. Auch hier kann sich Papierabrieb und Tonerstaub ablagern der dann beim Durchlauf durch die Fixierstation auf die Tonerbilder zusätzlich fixiert wird.

Um das Ablagern von Staub zu verhindern ist es allgemein günstig, anstelle von Umlenkschienen mit Gleitflächen im Papierkanal der Druckeinrichtung Umlenkrollen anzuordnen. Diese Rollen können frei mitdrehen bzw. zusätzlich angetrieben werden. Damit gibt es zwischen Papier und Umlenkung keine Relativbewegung und damit keine Toneranhäufung durch Abrieb mehr.

Bei der Ausführungsform der Umdruckstation entsprechend Figur 13 sind anstelle der starren Umlenkschiene 48 der Figur 5 Rollen 250 und 251 angeordnet. Diese können durchgehend aus einem Stück oder aus mehreren nebeneinander angeordneten Einzelrollen bestehen. Es ist auch möglich auf einer Schiene Einzelrollen anzuordnen. Wichtig ist dabei allgemein, daß sich im Bereich von Umlenkungen Rollen befinden. Auch die Umlenkbereiche der zweiten Ausgleichsschwinge 58 können ggf. Rollen aufweisen. Ähnliches gilt für andere Umlenkstellen im Papierkanal der Druckeinrichtung.

Um ein elektrostatisches Aufladen der Mantelflächen der Rollen 250, 251 zu verhindern ist es günstig diese zu Erden oder durch Entladebürsten, Kämme oder dergleichen für eine Ableitung der Ladung zu sorgen.

### Bezugszeichenliste

- 10: Transportvorrichtung
- 12: Druckeinheit
- 14: Fotoleitertrommel
- 16: Fixierstation
- 18: erste Umlenkeinheit
- 20: zweite Umlenkeinheit
- 22: erster Stapel
- 24: zweiter Stapel
- 26: Stapel
- A: erster Bahnabschnitt
- B: zweiter Bahnabschnitt

- 30: Druckeinheit
- 32: Fotoleitertrommel
- 34: Spannvorrichtung
- 36: Bahn
- 38: Umdruckstelle
- 40: untere Umdruckschwinge
- 42: untere Achse
- 44: obere Umdruckschwinge
- 46: obere Achse
- 48: Umlenkschiene
- 50: Koronaeinrichtung
- 52: Koronadraht
- 54: Drehachse
- 56: erste Ausgleichsschwinge
- 58: zweite Ausgleichsschwinge
- 60: Führungsabschnitt
- 62: Druckfeder
- 64: Transportvorrichtung
- 66: erste Raupeneinheit
- 68: zweite Raupeneinheit
- 70: dritte Raupeneinheit
- 72: vierte Raupeneinheit
- 74: Transportriemen
- 76: Antriebsrad
- 78: Spannrad
- 80: Transportstacheln
- 82: Transportlöcher
- 84: Bahnspanner
- 86: Achse
- 88: verjüngendes Ende
- 90: Bolzen

- 100: Druckeinheit
- 102: Fotoleitertrommel
- 104: Spannvorrichtung
- 106: Bahn
- 108: erste Raupeneinheit
- 110: zweite Raupeneinheit
- 112: dritte Raupeneinheit
- 114: vierte Raupeneinheit
- 116: Ausgleichselemente
- 118: Drehachse
- 120: Lagerabschnitt
- 122: Führungsabschnitt
- 124: Druckfeder
- 126: Gestell
- 128: Seitenkanten
- 130: Federausgleichselement
- 132: Befestigungsabschnitt
- 134: Gestell
- 136: Führungsabschnitt
- 138: Bahn
- 140: Seitenkanten

- 150: Druckeinheit
- 152: Ausgleichselement
- 154: Drehachse
- 156: Blattfeder
- 158: Bahn
- 160: Zapfen
- 162: Lagerabschnitt
- 164: Aussparung
- 166: Ende
- 168: Gestell
- 170: freies Ende
- 172: seitliche Federzunge
- 174: seitliche Federzunge
- 176: mittlere Federzunge
- 178: U-förmiger Abschnitt
- 180: erster Hebel
- 182: Buchse
- 184: Achse
- 186: zweiter Hebel
- 188: Nocken
- 190: weitere Achse
- 250: Umlenkrolle
- 251: Umlenkrolle

## Patentansprüche

1. Elektrografischer Drucker,
mit einem Bildzwischenträger (14, 32, 102) zum gleichzeitigen Bedrucken eines ersten Bahnabschnittes (A) eines Endlos-Trägermaterials und eines neben dem ersten Bahnabschnitt (A) mit Abstand angeordneten zweiten Bahmabschnittes (B),
mit einer Transportvorrichtung (10, 64), die die beiden Bahnabschnitte (A, B) entlang einer Transportbahn am Bildzwischenträger (14, 32, 102) vorbeiführt,
mit mindestens einer Spannvorrichtung (34, 104), die den ersten Bahnabschnitt (A) und den zweiten Bahnabschnitt (B) während des Druckvorganges gegen den Bildzwischenträger (14, 32, 102) vorspannt,
mit mindestens einem in Transportrichtung gesehen hinter der Transportvorrichtung (10, 64) angeordneten Bahnspanner (84), der die Bahnabschnitte (A, B) während des Druckvorganges mit einer Zugspannung in Transportrichtung beaufschlagt,
mit einer zwischen der Transportvorrichtung (10, 64) und der Spannvorrichtung (34, 104) angeordneten ersten Ausgleichsvorrichtung (56), die während des Druckvorganges den ersten Bahnabschnitt (A) entgegen der Transportrichtung vorspannt, gekennzeichnet durch
eine von der ersten Ausgleichsvorrichtung (56) getrennte zweite Ausgleichsvorrichtung (58), die den zweiten Bahnabschnitt (A) während des Druckvorganges entgegen der Transportrichtung vorspannt.

2. Elektrografischer Drucker nach Anspruch 1, dadurch **gekennzeichnet,** daß sich die zweite Ausgleichsvorrichtung (58) in Transportrichtung gesehen in derselben Ebene mit der ersten Ausgleichsvorrichtung (56) befindet und beide Ausgleichsvorrichtungen (56, 58) denselben Abstand vom Bildzwischenträger (32) haben.

3. Elektrografischer Drucker nach einem der Ansprüche 1 oder 2, dadurch **gekennzeichnet,** daß die erste und zweite Ausgleichsvorrichtung (56, 58) starr miteinander verbunden sind, wenn ein einziger Bahnabschnitt (A) bedruckt wird, dessen Breite größer als die Hälfte der gesamten Breite der Transportbahn ist.

4. Elektrografischer Drucker nach einem der vorhergehenden Ansprüche, dadurch **gekennzeichnet,** daß jede Ausgleichsvorrichtung mindestens eine sich in ihrer Längsrichtung quer zur Transportrichtung erstreckende, um eine in der Längsrichtung verlaufende Achse (54) schwenkbare Ausgleichsschwinge (56, 58) ist, die den jeweiligen Bahnabschnitt (A, B) federnd vorspannt.

5. Elektrografischer Drucker nach einem der Ansprüche 1, 2 oder 3, dadurch **gekennzeichnet,** daß jede Ausgleichsvorrichtung mehrere um eine quer zur Transportbahn verlaufende Achse (118, 154) schwenkbar gelagerte nebeneinander mit Abstand angeordnete Ausgleichselemente (116, 152) hat, die federnd am jeweiligen Bahnabschnitt (A, B) anliegen.

6. Elektrografischer Drucker nach Anspruch 5, dadurch **gekennzeichnet,** daß jedes Ausgleichselement (152) mittels einer Blattfeder (156), deren eines Ende (166) ortsfest eingespannt ist, federnd vorgespannt ist und daß das andere Ende (170) der Blattfeder (156) mehrere während des Druckvorganges am jeweiligen Ausgleichselement (152) anliegende Federzungen (172, 174, 176) hat, wobei mindestens eine der Federzungen (176) mittels einer Betätigungseinrichtung (180) vom jeweiligen Ausgleichselement wegbewegbar ist.

7. Elektrografischer Drucker nach Anspruch 6, dadurch **gekennzeichnet**, daß die Blattfeder (156) drei Federzungen (172, 174, 176) hat, wobei die mittlere Federzunge (176) von der Betätigungseinrichtung bewegt wird, wobei die Betätigungseinrichtung vorzugsweise durch eine an einem Nocken (188) anliegende Hebelanordnung (180, 186) realisiert ist,

8. Elektrografischer Drucker nach einem der Ansprüche 1, 2 oder 3, dadurch **gekennzeichnet,** daß jede Augleichsvorrichtung mehrere in einer Ebene nebeneinander mit Abstand angeordnete Ausgleichselemente (130) hat, und daß jedes Ausgleichselement (130) als eine im Querschnitt schwingenförmige Blattfeder ausgebildet ist.

9. Elektrografischer Drucker nach einem der vorhergehenden Ansprüche, dadurch **gekennzeichnet,** daß die Spannvorrichtung (34) mindestens eine in Transportrichtung gesehen vor dem Bildzwischenträger (32) angeordnete, sich quer zur Transportrichtung erstreckende Umlenkschiene (48), mindestens eine zwischen der Umlenkschiene (48) und dem Bildzwischenträger (32) angeordnete, schwenkbar gelagerte untere Umdruckschwinge (40) und mindestens eine zwischen dem Bildzwischenträger (32) und den Ausgleichsvorrichtungen (56, 58) angeordnete, schwenkbar gelagerte obere Umdruckschwinge (44) hat, wobei in einer ersten Betriebsart des Druckers, in der die beiden Bahnabschnitte (A, B) bedruckt werden, die beiden Umdruckschwingen (40, 44) die Bahnabschnitte (A, B) gegen den Bildzwischenträger (32) vorspannen und in einer zweiten Betriebsart des Druckers, in der die Bahnabschnitte (A, B) nicht bedruckt werden, die Bahnabschnitte (A, B) im Abstand zum Bildzwischenträger (32) halten.

10. Elektrografischer Drucker nach einem der vorhergehenden Ansprüche, dadurch **gekennzeichnet,** daß die erste und zweite Ausgleichsvorrichtung (56, 58) den ersten bzw. zweiten Bahnabschnitt (A, B) in der ersten Betriebsart entgegen der Transportrichtung vorspannen, und daß sie in der zweiten Betriebsart die Vorspannung an den jeweiligen Bahnabschnitten (A, B) verringern.

11. Elektrografischer Drucker nach einem der vorhergehenden Ansprüchen, dadurch **gekennzeichnet,** daß der Bahnspanner (84) eine sich in Längsrichtung quer zur Transportrichtung erstreckende, um eine in Längsrichtung verlaufende Achse (86) schwenkbare Schwinge ist, deren sich verjüngendes Ende (88) nur in der ersten Betriebsart am jeweiligen Bahnabschnitt (A, B) unter Vorspannung anliegt.

12. Elektrografischer Drucker nach einem der Ansprüche 10 oder 11, **gekennzeichnet** durch eine Stelleinrichtung, die die Spannvorrichtung (34) und die Ausgleichsvorrichtungen (56, 58) und/oder den Bahnspanner (84) miteinander koppelt und sie gleichzeitig in die erste bzw. zweite Betriebsart stellt.

13. Elektrografischer Drucker nach einem der vorhergehenden Ansprüche, dadurch **gekennzeichnet,** daß als Bildzwischenträger ein Fotoleiter, vorzugsweise eine Fotoleitertrommel (14, 32, 102), vorgesehen ist.

14. Elektrografischer Drucker nach einem der vorhergehenden Ansprüchen, dadurch **gekennzeichnet,** daß der Drucker, bevorzugt an Umlenkstellen des Aufzeichnungsträgers die mit einem bereits fixierten Tonerbild in Kontakt kommen, Umlenkrollen (250, 251) aufweist.

15. Elektrografischer Drucker nach Anspruch 14, dadurch **gekennzeichnet,** daß daß die Spannvorrichtung (34) mindestens eine in Transportrichtung gesehen vor dem Bildzwischenträger (32) angeordnete, sich quer zur Transportrichtung erstreckende Umlenkrolle (250, 251) aufweist.

16. Elektrografischer Drucker nach einem der Ansprüche 14 oder 15, dadurch **gekennzeichnet,** daß elekrostatische Aufladungen mindestens der Mantelfläche der Umlenkrollen (250, 251) verhindernde Mittel vorgesehen sind.

## Claims

1. Electrographic printer,
having an intermediate image carrier (14, 32, 102) for simultaneously printing a first web section (A) of a continuous carrier material and a second web section (B), which is arranged at a distance next to the first web section (A),
having a transporting apparatus (10, 64), which guides the two web sections (A, B) along a transport path past the intermediate image carrier (14, 32, 102),
having at least one tensioning apparatus (34, 104), which pretensions the first web section (A) and the second web section (B) against the intermediate image carrier (14, 32, 102) during the printing operation,
having at least one web tensioner (84), which is arranged downstream of the transporting apparatus (10, 64), as seen in the transport direction, and applies a tensile stress to the web sections (A, B) in the transport direction during the printing operation,
having a first compensation apparatus (56), which is arranged between the transporting apparatus (10, 64) and the tensioning apparatus (34, 104) and pretensions the first web section (A) counter to the transport direction during the printing operation, characterized by
a second compensation apparatus (58), which is separate from the first compensation apparatus (56) and pretensions the second web section (A) counter to the transport direction during the printing operation.

2. Electrographic printer according to Claim 1, characterized in that the second compensation apparatus (58) is situated in the same plane together with the first compensation apparatus (56), as seen in the transport direction, and both compensation apparatuses (56, 58) are at the same distance from the intermediate image carrier (32).

3. Electrographic printer according to either of Claims 1 and 2, characterized in that the first and second compensation apparatuses (56, 58) are rigidly connected to one another if a single web section (A) is printed whose width is greater than half the total width of the transport path.

4. Electrographic printer according to one of the preceding claims, characterized in that each compensation apparatus is at least one compensation rocker (56, 58), which extends transversely with respect to the transport direction in its longitudinal direction, can be pivoted about an axle (54) running in the longitudinal direction and resiliently pretensions the respective web section (A, B).

5. Electrographic printer according to one of Claims 1, 2 or 3, characterized in that each compensation apparatus has a plurality of compensation elements (116, 152), which are mounted pivotably about an axle (118, 154) running transversely with respect to the transport path, are arranged at a distance next to one another and bear resiliently on the respective web section (A, B).

6. Electrographic printer according to Claim 5, characterized in that each compensation element (152) is resiliently pretensioned by means of a leaf spring (156), one end (166) of which is fixedly clamped in place, and in that the other end (170) of the leaf spring (156) has a plurality of spring tongues (172, 174, 176), which bear on the respective compensation element (152) during the printing operation, it being possible for at least one of the spring tongues (176) to be moved away from the respective compensation element by means of an actuating device (180).

7. Electrographic printer according to Claim 6, characterized in that the leaf spring (156) has three spring tongues (172, 174, 176), the middle spring tongue (176) being moved by the actuating device, the actuating device preferably being realized by a lever arrangement (180, 186) bearing on a cam (188).

8. Electrographic printer according to one of Claims 1, 2 or 3, characterized in that each compensation apparatus has a plurality of compensation elements (130) arranged at a distance next to one another in one plane, and in that each compensation element (130) is designed as a leaf spring which is rocker-shaped in cross section.

9. Electrographic printer according to one of the preceding claims, characterized in that the tensioning apparatus (34) has at least one deflection rail (48), which is arranged upstream of the intermediate image carrier (32), as seen in the transport direction, and extends transversely with respect to the transport direction, at least one pivotably mounted, lower transfer-printing rocker (40), which is arranged between the deflection rail (48) and the intermediate image carrier (32), and at least one pivotably mounted, upper transfer-printing rocker (44), which is arranged between the intermediate image carrier (32) and the compensation apparatuses (56, 58), the two transfer-printing rockers (40, 44) pretensioning the web sections (A, B) against the intermediate image carrier (32) in a first operating mode of the printer, in which the two web sections (A, B) are printed, and keeping the web sections (A, B) at a distance from the intermediate image carrier (32) in a second operating mode of the printer, in which the web sections (A, B) are not printed.

10. Electrographic printer according to one of the preceding claims, characterized in that the first and second compensation apparatuses (56, 58) pretension the first and second web sections (A, B), respectively, counter to the transport direction in the first operating mode, and in that they reduce the pretensioning on the respective web sections (A, B) in the second operating mode.

11. Electrographic printer according to one of the preceding claims, characterized in that the web tensioner (84) is a rocker which extends transversely with respect to the transport direction in the longitudinal direction and can be pivoted about an axle (86) running in the longitudinal direction, the tapering end (88) of which rocker bears with pretensioning on the respective web section (A, B) only in the first operating mode.

12. Electrographic printer according to either of Claims 10 and 11, characterized by an adjusting device which couples the tensioning apparatus (34) and the compensation apparatuses (56, 58) and/or the web tensioner (84) to one another and simultaneously puts them into the first or second operating mode, respectively.

13. Electrographic printer according to one of the preceding claims, characterized in that a photoconductor, preferably a photoconductor drum (14, 32, 102), is provided as the intermediate image carrier.

14. Electrographic printer according to one of the preceding claims, characterized in that the printer has deflection rollers (250, 251), preferably at deflection points of the recording medium which come into contact with an already fixed toner image.

15. Electrographic printer according to Claim 14, characterized in that the tensioning apparatus (34) has at least one deflection roller (250, 251), which is arranged upstream of the intermediate image carrier (32), as seen in the transport direction, and extends transversely with respect to the transport direction.

16. Electrographic printer according to either of Claims 14 and 15, characterized in that provision is made of means which prevent electrostatic charging at least of the curved surface of the deflection rollers (250, 251).

## Revendications

1. Appareil d'impression électrographique, comprenant
un support intermédiaire d'image (14, 32, 102) destiné à imprimer simultanément un premier segment de bande (A) d'une matière support sans fin et un deuxième segment de bande (B) disposé à côté du premier segment de bande (A) et à une certaine distance de celui-ci,
un dispositif de transport (10, 64) qui fait passer les deux segments de bande (A, B) selon un trajet de transport le long du support intermédiaire d'image (14, 32, 102),
au moins un dispositif de tension (34,104) qui tend avec précontrainte le premier segment de bande (A) et le deuxième segment de bande (B) contre le support intermédiaire d'image (14, 32, 102) pendant l'opération d'impression,
au moins un tendeur de bande (84) disposé en aval du dispositif de transport (10, 64), vu dans la direction du transport, qui sollicite les segments de bande (A, B) avec une contrainte de tension dans la direction du transport pendant l'opération d'impression,
un premier dispositif de compensation (56) disposé entre le dispositif de transport (10, 64) et le dispositif de tension (34, 104), qui tend avec précontrainte le premier segment de bande (A) en sens inverse de la direction du transport pendant l'opération d'impression, et
un deuxième dispositif de compensation (58) séparé du premier dispositif de compensation (56), qui tend avec précontrainte le deuxième segment de bande (B) en sens inverse de la direction du transport pendant l'opération d'impression.

2. Appareil d'impression électrographique selon la revendication 1, caractérisé en ce que le deuxième dispositif de compensation (58) se trouve dans le même plan que le premier dispositif de compensation (56), vu dans la direction du transport, et les deux dispositifs de compensation (56, 58) se trouvent à la même distance du support intermédiaire d'image (32).

3. Appareil d'impression électrographique selon une des revendications 1 ou 2, caractérisé en ce que les premier et deuxième dispositifs de compensation (56, 58) sont reliés rigidement l'un à l'autre lorsqu'on imprime un unique segment de bande (A) dont la largeur est supérieure à la moitié de la largeur totale du couloir de transport.

4. Appareil d'impression électrographique selon une des revendications précédentes, caractérisé en ce que chaque dispositif de compensation comporte au moins un balancier de compensation (56,58) dont la direction longitudinale s'étend transversalement à la direction de transport, qui peut osciller autour d'un axe (54) s'étendant dans la direction longitudinale, et qui tend élastiquement le segment de bande concerné (A, B) avec précontrainte.

5. Appareil d'impression électrographique selon une des revendications 1, 2 ou 3, caractérisé en ce que chaque dispositif de compensation comprend plusieurs éléments de compensation (116, 152) disposés l'un à côté de l'autre avec un certain écartement, qui peuvent osciller autour d'un axe (118, 154) s'étendant transversalement au trajet de transport, et qui sont appuyés élastiquement contre le segment de bande concerné (A, B).

6. Appareil d'impression électrographique selon la revendication 5, caractérisé en ce que chaque élément de compensation (152) est précontraint élastiquement au moyen d'un ressort lame (156) dont une extrémité (166) est encastrée en une position fixe, et en ce que l'autre extrémité (170) du ressort lame (156) possède plusieurs languettes élastiques (172, 174, 176) qui sont appuyées chacune contre l'élément de compensation concerné (152) pendant l'opération d'impression, au moins une des languettes élastiques (176) pouvant être écartée de l'élément de compensation concerné au moyen d'un dispositif d'actionnement (180).

7. Appareil d'impression électrographique selon la revendication 6, caractérisé en ce que le ressort lame (156) possède trois languettes élastiques (172, 174, 176), la languette élastique centrale (176) étant actionnée par le dispositif d'actionnement, le dispositif d'actionnement étant de préférence constitué par un système à levier (180, 186) appuyé contre une came (188).

8. Appareil d'impression électrographique selon une des revendications 1, 2, ou 3, caractérisé en ce que chaque dispositif de compensation comprend plusieurs éléments de compensation (130) disposés l'un à côté de l'autre dans un même plan avec un certain écartement, et en ce que chaque élément de compensation (130) est constitué par un ressort lame en forme de balancier en section transversale.

9. Appareil d'impression électrographique selon une des revendications précédentes, caractérisé en ce que le dispositif de tension (34) comprend au moins une barre de renvoi (48), disposée en amont du support intermédiaire d'image (32), vu dans la direction du transport, et qui s'étend transversalement à la direction du transport, au moins un balancier de report d'impression inférieur (40) monté oscillant, disposé entre la barre de renvoi (48) et le support intermédiaire d'image (32), et au moins un balancier de report d'impression supérieur (44) monté oscillant, disposé entre le support intermédiaire d'image (32) et les dispositifs de compensation (56, 58), cependant que, dans un premier mode de fonctionnement de l'appareil d'impression, dans lequel les deux segments de bande (A, B) sont imprimés, les deux balanciers de report d'impression (40, 44) tendent avec précontrainte les segments de bande (A, B) contre le support intermédiaire d'image (32), tandis que, dans un deuxième mode de fonctionnement de l'appareil d'impression, dans lequel les segments de bande (A, B) ne sont pas imprimés, ils maintiennent les segments de bande (A, B) à distance du support intermédiaire d'image (32).

10. Appareil d'impression électrographique selon une des revendications précédentes, caractérisé en ce que, dans le premier mode de fonctionnement, les premier et deuxième dispositifs de compensation (56, 58) tendent le premier et le deuxième segments de bande respectivement (A, B) avec précontrainte en sens inverse de la direction du transport et en ce que, dans le deuxième mode de fonctionnement, ils réduisent la précontrainte exercée sur les segments de bande concernés (A, B).

11. Appareil d'impression électrographique selon une des revendications précédentes, caractérisé en ce que le tendeur de bande (84) est un balancier dont la direction longitudinale s'étend transversalement à la direction du transport, qui peut osciller autour d'un axe (86) s'étendant dans la direction longitudinale, et dont l'extrémité (88) qui s'effile n'est appuyée avec précontrainte contre le segment de bande (A, B) concerné que dans le premier mode de fonctionnement.

12. Appareil d'impression électrographique selon une des revendications 10 ou 11, caractérisé par un dispositif de réglage qui accouple entre eux le dispositif de tension (34) et les dispositifs de compensation (56, 58) et/ou le tendeur de bande (84), et qui les règle simultanément dans le premier mode de fonctionnement ou dans le deuxième mode de fonctionnement.

13. Appareil d'impression électrographique selon une des revendications précédentes, caractérisé en ce qu'il est prévu, comme support intermédiaire d'image, un photo-conducteur, de préférence un tambour photo-conducteur (14, 32, 102).

14. Appareil d'impression électrographique selon une des revendications précédentes, caractérisé en ce que l'appareil d'impression présente, de préférence dans les zones de renvoi du support d'enregistrement des rouleaux de renvoi (250, 251) qui entrent en contact avec une image de toner déjà fixée.

15. Appareil d'impression électrographique selon la revendication 14, caractérisé en ce que le dispositif de tension (34) comprend au moins un rouleau de renvoi (250, 251), disposé en amont du support intermédiaire d'image (32), vu dans la direction du transport, et qui s'étend transversalement à la direction du transport.

16. Appareil d'impression électrographique selon une des revendications 14 ou 15, caractérisé en ce que qu'il est prévu des moyens qui empêchent au moins la surface latérale des rouleaux de renvoi (250, 251) de se charger d'électricité statique.
